# EUROPÄISCHE PATENTANMELDUNG

(11) **EP 4 624 683 A1**
(43) Veröffentlichungstag der Anmeldung: **01.10.2025**
(21) Anmeldenummer: 25157075.0
(22) Anmeldetag: 11.02.2025
(51) Int. Cl.: E03C 1/04, E03C 1/328

(54) **INSTALLATIONSVORRICHTUNG FÜR EINE DUSCHE**

(30) Priorität: 25.03.2024 DE 102024108480
(71) Anmelder: Grohe AG, 58675 Hemer (DE)
(72) Erfinder: Stahlhut, Ulrich, 32469 Petershagen (DE); Hasselkus, Marvin, 44867 Bochum (DE); Woehler, Sven, 32457 Porta Westfalica (DE); Luig, Frank-Thomas, 58708 Menden (DE)

(57) **Zusammenfassung**

Installationsvorrichtung (1) für eine Dusche (2), zumindest aufweisend:
- einen Montagerahmen (3);
- eine Steuereinrichtung (4) zum Steuern einer Flüssigkeit, wobei die Steuereinrichtung (4) an dem Montagerahmen (3) angeordnet ist;
- zumindest ein Befestigungselement (5) für eine Brause (6), wobei das zumindest eine Befestigungselement (5) an dem Montagerahmen (3) angeordnet ist und wobei ein Abstand (7) zwischen dem zumindest einen Befestigungselement (5) und der Steuereinrichtung (4) einstellbar ist; und
- zumindest eine Flüssigkeitsleitung (8, 9), mit der die Flüssigkeit dem zumindest einen Befestigungselement (5) zuführbar ist, wobei die zumindest eine Flüssigkeitsleitung (8, 9) zumindest teilweise einen mäanderförmigen Verlauf aufweist.

## Beschreibung

Die vorliegende Erfindung betrifft eine Installationsvorrichtung für eine Dusche. Mit Hilfe der Installationsvorrichtung sind Komponenten der Dusche in der Dusche bzw. einem Duschraum anordenbar. Die Dusche ist insbesondere eine sanitäre Einrichtung zur künstlichen Beregnung eines Körpers eines Benutzers der Dusche.

Duschen weisen regelmäßig Brausen, wie zum Beispiel Kopfbrausen und/oder Handbrausen, auf, die an einer Wand der Dusche befestigt und an eine Flüssigkeitszuführleitung angeschlossen werden müssen. Die Befestigung der Brausen in der Dusche ist mit hohem Aufwand verbunden.

Aufgabe der Erfindung ist es daher, die mit Bezug auf den Stand der Technik geschilderten Probleme zumindest teilweise zu lösen und insbesondere eine Installationsvorrichtung für eine Dusche anzugeben, mit der eine Brause mit geringerem Aufwand bzw. variabel in der Dusche anordenbar ist.

Diese Aufgabe wird gelöst mit einer Installationsvorrichtung gemäß den Merkmalen des unabhängigen Patentanspruchs. Weitere vorteilhafte Ausgestaltungen der Erfindung sind in den abhängigen Patentansprüchen angegeben. Es ist darauf hinzuweisen, dass die in den Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt eine Installationsvorrichtung für eine Dusche bei, die zumindest Folgendes aufweist:
- einen Montagerahmen;
- eine Steuereinrichtung zum Steuern einer Flüssigkeit, wobei die Steuereinrichtung an dem Montagerahmen angeordnet ist;
- zumindest ein Befestigungselement für eine Brause, wobei das zumindest eine Befestigungselement an dem Montagerahmen angeordnet ist und wobei ein Abstand zwischen dem zumindest einen Befestigungselement und der Steuereinrichtung einstellbar ist; und
- zumindest eine Flüssigkeitsleitung, mit der die Flüssigkeit dem zumindest einen Befestigungselement zuführbar ist, wobei die zumindest eine Flüssigkeitsleitung zumindest teilweise einen mäanderförmigen Verlauf aufweist.

Die Installationsvorrichtung ist insbesondere für eine Dusche verwendbar, die der künstlichen Beregnung eines Körpers eines Benutzers der Dusche mit einer Flüssigkeit, insbesondere Wasser, zum Zwecke der Körperpflege dient.

Die Installationsvorrichtung weist einen Montagerahmen auf. Der Montagerahmen kann beispielsweise zumindest ein Metallprofil umfassen. Weiterhin kann der Montagerahmen beispielsweise ein (insbesondere vertikales) erstes Metallprofil und ein (insbesondere vertikales) zweites Metallprofil aufweisen, die über zumindest eine (insbesondere horizontale) (Metall-)Traverse miteinander verbunden sind. Das erste Metallprofil, das zweite Metallprofil und/oder die zumindest eine (Metall-)Traverse können beispielsweise über eine Schweißverbindung oder Schraubverbindung miteinander verbunden sein. Alternativ können das erste Metallprofil, das zweite Metallprofil und/oder die zumindest eine (Metall-)Traverse einstückig ausgebildet sein. Der Montagerahmen weist (insbesondere in einem betriebsbereiten Zustand, nach seiner Befestigung an einer Gebäudewand, nach seiner Befestigung auf einem Gebäudeboden und/oder in einer vertikalen Richtung) insbesondere eine Rahmenhöhe von mindestens 1.800 mm [Millimeter) auf. Beispielsweise kann die Rahmenhöhe 1.800 mm bis 2.600 mm betragen. Hierdurch kann sich die Installationsvorrichtung bzw. der Montagerahmen über eine gesamte Höhe der Dusche erstrecken.

Der Montagerahmen kann an der Gebäudewand oder mit einem Abstand zu der Gebäudewand an der Gebäudewand befestigbar sein. Der Montagerahmen kann über zumindest ein Wandbefestigungselement an der Gebäudewand befestigbar sein. Bei der Gebäudewand kann es sich beispielsweise um eine Rohbauwand oder Trockenbauwand handeln. Der Montagerahmen kann auf dem Gebäudeboden anordenbar bzw. befestigbar sein. Nach der Befestigung des Montagerahmens an der Gebäudewand und/oder dem Gebäudeboden kann der Montagerahmen zumindest teilweise durch eine Vorwand verkleidet werden. Die Vorwand kann zumindest teilweise durch zumindest eine Platte, zumindest eine Gipsplatte, zumindest eine Gipskartonplatte und/oder zumindest eine Fliese gebildet sein.

Die Rahmenhöhe des Montagerahmens kann einstellbar sein. Der Montagerahmen kann zumindest einen verstellbaren Fuß aufweisen. Beispielsweise kann der Montagerahmen einen an und/oder in dem (vertikalen) ersten Metallprofil verstellbaren ersten Fuß aufweisen. Beispielsweise kann der Montagerahmen einen an und/oder in dem (vertikalen) zweiten Metallprofil verstellbaren zweiten Fuß aufweisen.

Der Montagerahmen kann eine Rahmenbreite von 400 mm bis 600 mm aufweisen. Der Montagerahmen kann (insbesondere im betriebsbereiten Zustand des Montagerahmens, nach der Befestigung des Montagerahmens an der Gebäudewand, nach der Befestigung bzw. Anordnung des Montagerahmens auf dem Gebäudeboden und/oder in einer horizontalen Richtung) eine Rahmenbreite von bevorzugt 490 mm bis 510 mm, besonders bevorzugt (im Wesentlichen) 500 mm, aufweisen. Hierdurch ist der Montagerahmen insbesondere besonders leicht in ein Ständerwerk der Trockenwand integrierbar.

Die Installationsvorrichtung weist eine Steuereinrichtung zum Steuern der Flüssigkeit auf. Die Steuereinrichtung ist an dem Montagerahmen angeordnet bzw. befestigt, beispielsweise an der zumindest einen (Metall-)Traverse des Montagerahmens. Bei der Steuereinrichtung kann es sich beispielsweise um eine Unterputz-Box bzw. um einen Unterputzeinbaukörper handeln. Die Steuereinrichtung kann ein Gehäuse mit einem Aufnahmeraum für eine Funktionseinheit umfassen. Das Gehäuse kann zumindest teilweise aus Kunststoff und/oder Metall bestehen. Das Gehäuse kann einen zylinderförmigen Abschnitt und/oder rohrförmigen Abschnitt aufweisen, der oder die den Aufnahmeraum für die Funktionseinheit zumindest teilweise bilden bzw. begrenzen können. Das Gehäuse, der zylinderförmige Abschnitt und/oder der rohrförmige Abschnitt können sich zumindest teilweise entlang einer, insbesondere geraden, Längsachse erstrecken. Das Gehäuse kann (insbesondere parallel zu der Längsachse) eine Gehäuselänge von beispielsweise 50 mm [Millimeter] bis 250 mm aufweisen. Das Gehäuse, der zylinderförmige Abschnitt und/oder der rohrförmige Abschnitt können (insbesondere orthogonal zu der Längsachse) einen Außendurchmesser von beispielsweise 100 mm bis 200 mm aufweisen.

Die Steuereinrichtung kann ein Mischventil, beispielsweise nach Art eines Thermostatmischventils, und/oder zumindest ein Absperrventil umfassen. Mittels des Mischventils sind insbesondere Kaltwasser und Warmwasser zu Mischwasser mit einer gewünschten Mischwassertemperatur mischbar. Das Kaltwasser kann eine Kaltwassertemperatur aufweisen, die insbesondere maximal 25 °C (Celsius), bevorzugt 1 °C bis 25 °C, besonders bevorzugt 5 °C bis 20 °C beträgt. Das Warmwasser kann eine Warmwassertemperatur aufweisen, die insbesondere maximal 90 °C, bevorzugt 25 °C bis 90 °C, besonders bevorzugt 55 °C bis 65 °C beträgt. Das Mischwasser kann von dem Mischventil beispielsweise mit zumindest einer Leitung in der Steuereinrichtung dem zumindest einen Absperrventil zuführbar sein, mittels dem eine Abgabe des Mischwassers steuerbar ist. Die Funktionseinheit ist insbesondere zumindest teilweise in dem Aufnahmeraum des Gehäuses der Steuereinrichtung angeordnet und/oder ist im Wesentlichen zylinderförmig ausgebildet.

Das Gehäuse kann einen Kaltwasseranschluss für das Kaltwasser, einen Warmwasseranschluss für das Warmwasser und/oder zumindest einen Mischwasserauslass für das Mischwasser aufweisen. Beispielsweise kann das Gehäuse einen, zwei oder drei Mischwasserauslässe aufweisen. Der Kaltwasseranschluss ist insbesondere an eine Kaltwasserzuführleitung anschließbar, über die die Steuereinrichtung mit einer Kaltwasserquelle, beispielsweise einem öffentlichen Wasserversorgungsnetz, verbindbar ist. Der Warmwasseranschluss ist insbesondere an eine Warmwasserzuführleitung anschließbar, über die die Steuereinrichtung mit einer Warmwasserquelle, beispielsweise nach Art eines Boilers oder einer Zentralheizung, verbindbar ist. Das Kaltwasser ist von dem Kaltwasseranschluss und/oder das Warmwasser ist von dem Warmwasseranschluss insbesondere dem Mischventil zuführbar. Die Kaltwasserzuführleitung und/oder die Warmwasserzuführleitung können zumindest teilweise als (insbesondere starre) Rohrleitung und/oder (insbesondere flexible) Schlauchleitung ausgebildet sein.

Die Installationsvorrichtung weist zumindest ein Befestigungselement für eine Brause auf, das an dem Montagerahmen angeordnet bzw. befestigt ist, beispielsweise an der zumindest einen (Metall-)Traverse des Montagerahmens. Das zumindest eine Befestigungselement kann oberhalb der Steuereinrichtung angeordnet sein. Bei der Brause kann es sich insbesondere um eine Kopfbrause handeln. Die Brause ist an dem zumindest einen Befestigungselement insbesondere derart befestigbar, dass der Brause über das zumindest eine Befestigungselement die Flüssigkeit bzw. das Mischwasser zuführbar ist. Beispielsweise kann die Brause mit dem zumindest einen Befestigungselement verschraubbar bzw. verschraubt sein. Bei dem zumindest einen Befestigungselement kann es sich um eine Unterputz-Duschbox handeln. Das zumindest eine Befestigungselement kann ein Befestigungselementgehäuse aufweisen, das beispielsweise zumindest teilweise aus Kunststoff und/oder Metall besteht. Die Brause kann insbesondere in das Befestigungselementgehäuse einschraubbar sein. Das zumindest eine Befestigungselement ist insbesondere derart ausgebildet, dass dieses nach dem Anbringen der Vorwand an dem Montagerahmen und/oder der Befestigung der Brause an dem Befestigungselement nicht mehr sichtbar ist.

Ein Abstand zwischen dem zumindest einen Befestigungselement und der Steuereinrichtung ist einstellbar. Dies kann insbesondere bedeuten, dass der Abstand, beispielsweise stufenlos, variierbar ist. Beispielsweise kann die (Metall-)Traverse, an der die Steuereinrichtung oder das zumindest eine Befestigungselement angeordnet ist, verstellbar sein. Der Abstand kann beispielsweise 400 mm bis 1.400 mm, bevorzugt 600 mm bis 1.200 mm, betragen. Eine Montagehöhe des zumindest einen Befestigungselements an dem Montagerahmen oder in der Dusche ist insbesondere einstellbar. Das zumindest eine Befestigungselement ist an dem Montagerahmen insbesondere derart befestigt, dass (insbesondere im betriebsbereiten Zustand des Montagerahmens, nach der Befestigung des Montagerahmens an der Gebäudewand, nach der Befestigung bzw. Anordnung des Montagerahmens auf dem Gebäudeboden und/oder in einer vertikalen Richtung) das zumindest eine Befestigungselement in einer Montagehöhe von beispielsweise 1.800 mm bis 2.400 mm und/oder die Brause in der Dusche in einer Brausehöhe von beispielsweise 1.800 mm bis 2.400 mm angeordnet bzw. anordenbar ist. Die Montagehöhe des zumindest einen Befestigungselements bzw. die Brausehöhe der Brause können sich insbesondere von einem unteren Ende der Installationsvorrichtung und/oder von dem Gebäudeboden bemessen. Das zumindest eine Befestigungselement kann an einem oberen Ende des Montagerahmens angeordnet sein.

Die Installationsvorrichtung weist zumindest eine Flüssigkeitsleitung auf, mit der die Flüssigkeit bzw. das Mischwasser dem zumindest einen Befestigungselement zuführbar ist. Soweit nachfolgend von der zumindest einen Flüssigkeitsleitung die Rede ist und eine Mehrzahl von Flüssigkeitsleitungen vorgesehen ist, kann die Erläuterung einer einzelnen, mehreren oder allen Flüssigkeitsleitungen der Mehrzahl von Flüssigkeitsleitungen zugeordnet werden. Die Installationsvorrichtung kann eine Mehrzahl von Flüssigkeitsleitungen aufweisen, mit denen die Flüssigkeit bzw. das Mischwasser dem zumindest einen Befestigungselement zuführbar ist. Bei einer Mehrzahl von Flüssigkeitsleitungen kann die Flüssigkeit bzw. das Mischwasser insbesondere einer Mehrzahl von (verschiedenen) Strahlbildnern der Brause zuführbar sein. Beispielsweise kann die Installationsvorrichtung zwei Flüssigkeitsleitungen aufweisen. Die zumindest eine Flüssigkeitsleitung ist insbesondere zumindest teilweise flexibel. Die zumindest eine Flüssigkeitsleitung kann zumindest teilweise ein Schlauch und/oder zumindest teilweise ein Rohr sein. Die zumindest eine Flüssigkeitsleitung kann zumindest teilweise aus Kunststoff, Gummi, Silikon, Mehrschichtverbundwerkstoff und/oder Metall bestehen. Die zumindest eine Flüssigkeitsleitung kann zumindest teilweise mit Metall umflochten sein. Die zumindest eine Flüssigkeitsleitung kann ein Wellrohr oder ein Wellschlauch sein. Das Wellrohr oder der Wellschlauch können zumindest teilweise aus starrem Material mit wellenförmig wechselndem Durchmesser bestehen, wobei das Wellrohr oder der Wellschlauch aufgrund des wellenförmig wechselnden Durchmessers flexibel ist. Die zumindest eine Flüssigkeitsleitung kann sich zumindest teilweise von der Steuereinrichtung zu dem zumindest einen Befestigungselement erstrecken. Ein erstes längsseitiges Leitungsende der zumindest einen Flüssigkeitsleitung kann mit der Steuereinrichtung bzw. mit dem zumindest einen Mischwasserauslass der Steuereinrichtung, insbesondere direkt, verbunden sein. Ein zweites längsseitiges Leitungsende der zumindest einen Flüssigkeitsleitung kann mit dem zumindest einen Befestigungselement, insbesondere direkt, verbunden sein. Die zumindest eine Flüssigkeitsleitung kann sich entlang einer Leitungsachse erstrecken. Die zumindest eine Flüssigkeitsleitung kann (insbesondere entlang der Leitungsachse) eine Leitungslänge von beispielsweise 500 mm bis 1.500 mm aufweisen.

Die zumindest eine Flüssigkeitsleitung weist zumindest teilweise einen mäanderförmigen Verlauf auf. Dies kann insbesondere bedeuten, dass die zumindest eine Flüssigkeitsleitung zumindest teilweise einen schlangenförmigen, schlingenförmigen, serpentinenförmigen, wendelförmigen, spiralförmigen und/oder kurvigen Verlauf aufweist. Die zumindest eine Flüssigkeitsleitung kann zumindest teilweise in der Form eines Mäanders verlaufen. Unter dem "mäanderförmigen Verlauf" der zumindest einen Flüssigkeitsleitung kann insbesondere verstanden werden, dass die zumindest eine Flüssigkeitsleitung entlang ihres Verlaufs abwechselnd in unterschiedliche bzw. entgegengesetzte Richtungen gebogen ist und/oder die zumindest eine Flüssigkeitsleitung eine Mehrzahl von Biegungen aufweist, die alternierend in entgegengesetzte Richtungen gekrümmt sind, und/oder die zumindest eine Flüssigkeitsleitung einen (sich beispielsweise kontinuierlich) ändernden Krümmungsradius bzw. -verlauf aufweist. Beispielsweise kann die zumindest eine Flüssigkeitsleitung mindestens zwei Biegungen oder mindestens vier Biegungen aufweisen. Die zumindest eine Flüssigkeitsleitung kann beispielsweise 2 bis 10 Biegungen, bevorzugt 4 bis 6 Biegungen, besonders bevorzugt fünf Biegungen, aufweisen.

Durch den mäanderförmigen Verlauf der zumindest einen Flüssigkeitsleitung ist der Abstand zwischen der Steuereinrichtung und dem zumindest einen Befestigungselement einstellbar, ohne dass die zumindest eine Flüssigkeitsleitung gelöst oder gewechselt werden muss. Hierdurch kann die zumindest eine Flüssigkeitsleitung an der Installationsvorrichtung werkseitig vormontiert sein, was den Montageaufwand der Installationsvorrichtung in der Dusche reduziert. Durch den mäanderförmigen Verlauf der zumindest einen Flüssigkeitsleitung kann sich die zumindest eine Flüssigkeitsleitung an unterschiedliche Abstände zwischen der Steuereinrichtung und dem zumindest einen Befestigungselement anpassen, insbesondere indem sich die zumindest eine Flüssigkeitsleitung biegt. Bei einer Vergrößerung des Abstands kann sich die zumindest eine Flüssigkeitsleitung strecken und/oder bei einer Verkleinerung des Abstands kann sich die zumindest eine Flüssigkeitsleitung stauchen. Die zumindest eine Flüssigkeitsleitung ist insbesondere nicht gewickelt, weist insbesondere keine Wicklung auf, weist insbesondere keine Biegung von mindestens 360° auf, überschneidet sich insbesondere nicht und/oder kreuzt sich insbesondere nicht.

Durch die Installationsvorrichtung ist die Brause mit geringem Aufwand in der Dusche anordenbar und/oder zu weiteren Duschkomponenten der Dusche ausrichtbar.

Die zumindest eine Flüssigkeitsleitung kann eine Mehrzahl von Biegungen aufweisen, die alternierend in entgegengesetzte Richtungen gekrümmt sind. Die zumindest eine Flüssigkeitsleitung kann entlang seines Verlaufs abwechselnd in Richtung einer linken und rechten Seite des Montagerahmens gebogen sein.

Die zumindest eine Flüssigkeitsleitung kann zumindest eine Biegung mit einem Biegewinkel von mindestens 45°, bevorzugt mindestens 90°, besonders bevorzugt mindestens 135°, aufweisen. Beispielsweise kann die zumindest eine Biegung einen Biegewinkel von 45° bis 200°, bevorzugt 90° bis 200°, besonders bevorzugt 90° bis 180°, aufweisen.

Die zumindest eine Flüssigkeitsleitung kann in Richtung des zumindest einen Befestigungselements eine erste Biegung und eine letzte Biegung aufweisen, deren Biegewinkel kleiner sind als die Biegewinkel der übrigen Biegungen der Flüssigkeitsleitung. Die zumindest eine Flüssigkeitsleitung kann entlang seines Verlaufs von der Steuereinrichtung zu dem zumindest einen Befestigungselement eine erste Biegung und eine letzte Biegung aufweisen, deren Biegewinkel kleiner sind als die Biegewinkel der übrigen Biegungen der Flüssigkeitsleitung. Die erste Biegung ist insbesondere die Biegung, die dem ersten längsseitigen Leitungsende (insbesondere entlang der Längsachse der Flüssigkeitsleitung) am nächsten liegt. Die letzte Biegung ist insbesondere die Biegung, die dem zweiten längsseitigen Leitungsende (insbesondere entlang der Längsachse der Flüssigkeitsleitung) am nächsten liegt.

Die zumindest eine Flüssigkeitsleitung weist zumindest eine Biegung mit einem Biegeradius von mindestens 50 mm auf. Beispielsweise kann der Biegeradius 50 mm bis 200 mm betragen.

Die zumindest eine Flüssigkeitsleitung, insbesondere dessen mäanderförmig verlaufender Teil, kann in einer Ebene verlaufen. Insbesondere kann die zumindest eine Flüssigkeitsleitung in einer einzigen Ebene verlaufen. Die Längsachse der zumindest einen Flüssigkeitsleitung kann in der Ebene liegen. Die zumindest eine Flüssigkeitsleitung kann in einer Ebene verlaufen, die zumindest teilweise in dem Montagerahmen liegt und/oder die parallel zu einer Montagerahmenebene des Montagerahmens verläuft. Die Montagerahmenebene bzw. -raum kann von den Metallprofilen des Montagerahmens aufgespannt werden. Die zumindest eine Flüssigkeitsleitung erstreckt sich insbesondere nicht aus dem Montagerahmen heraus und/oder verläuft insbesondere nicht außerhalb des Montagerahmens. Die zumindest eine Flüssigkeitsleitung kann sich abwechselnd zu einer linken Rahmenseite des Montagerahmens und einer rechten Rahmenseite des Montagerahmens erstrecken.

Die zumindest eine Flüssigkeitsleitung kann an einem ersten längsseitigen Leitungsende einen ersten Bereich mit einem geraden Verlauf und/oder an einem zweiten längsseitigen Leitungsende einen zweiten Bereich mit einem geraden Verlauf aufweisen. Der erste Bereich und/oder der zweite Bereich können (insbesondere in einem betriebsbereiten Zustand der Installationsvorrichtung, nach der Befestigung der Installationsvorrichtung an einer Gebäudewand und/oder nach der Befestigung der Installationsvorrichtung auf dem Gebäudeboden) in der vertikalen Richtung verlaufen.

Die zumindest eine Flüssigkeitsleitung kann eine Isolierung aufweisen. Die zumindest eine Flüssigkeitsleitung kann eine thermische Isolierung aufweisen. Durch die Isolierung ist Kondensation von Feuchtigkeit an der zumindest einen Flüssigkeitsleitung und/oder Klappergeräusche verhinderbar. Die Isolierung kann an einer äußeren Umfangsfläche der zumindest einen Flüssigkeitsleitung und/oder entlang der Längsachse der zumindest einen Flüssigkeitsleitung ausgebildet sein.

Die Steuereinrichtung kann an einem unteren Rahmenelement des Montagerahmens und/oder das zumindest eine Befestigungselement an einem oberen Rahmenelement des Montagerahmens angeordnet sein. Das untere Rahmenelement kann zumindest das erste Metallprofil, das zweite Metallprofil und zumindest eine (erste) (Metall-)Traverse umfassen, die das erste Metallprofil und das zweite Metallprofil insbesondere verbindet. Das obere Rahmenelement kann zumindest ein drittes Metallprofil, viertes Metallprofil und zumindest eine (zweite) (Metall-)Traverse umfassen, die das dritte Metallprofil und das vierte Metallprofil insbesondere verbindet. Das untere Rahmenelement und das obere Rahmenelement können miteinander, insbesondere lösbar, verbunden sein, beispielsweise über eine Schraubverbindung. Eine Teilung des Montagerahmens in zumindest ein unteres und oberes Rahmenelement hat den besonderen Vorteil, dass die Installationsvorrichtung derart verpackbar ist, dass das verpackte Installationselement eine Verpackungslänge und eine Verpackungsbreite aufweist, die eine Palettenlänge und eine Palettenbreite einer Palette, insbesondere einer Europalette, nicht überschreiten. Die Verpackungslänge kann zum Beispiel maximal 1.200 mm und/oder die Verpackungsbreite maximal 800 mm betragen.

Das untere Rahmenelement und das obere Rahmenelement können relativ zueinander verstellbar sein. Das untere Rahmenelement und das obere Rahmenelement können teleskopierbar sein. Insbesondere können das untere Rahmenelement und das obere Rahmenelement in der vertikalen Richtung zueinander verstellbar sein. Das untere Rahmenelement und das obere Rahmenelement können über zumindest eine Schiene miteinander verbunden sein. Durch die Verstellbarkeit ist insbesondere der Abstand zwischen der Steuereinrichtung und dem zumindest einen Befestigungselement und/oder die Rahmenhöhe des Montagerahmens einstellbar. Zudem kann der Montagerahmen gestaucht verpackt werden.

Das untere Rahmenelement kann eine erste Höhe und das obere Rahmenelement kann eine zweite Höhe aufweisen. Die erste Höhe kann (insbesondere im betriebsbereiten Zustand der Installationsvorrichtung, nach der Befestigung der Installationsvorrichtung an der Gebäudewand, nach der Befestigung bzw. Anordnung der Installationsvorrichtung auf dem Gebäudeboden und/oder in der vertikalen Richtung) beispielsweise 800 mm bis 1.600 mm und/oder die zweite Höhe 200 mm bis 1.400 mm betragen.

Das untere Rahmenelement kann eine erste Höhe von maximal 1.200 mm und/oder das obere Rahmenelement eine zweite Höhe von maximal 1.200 mm aufweisen. Hierdurch kann sichergestellt werden, dass das Installationselement (flach) auf einer Palette, insbesondere einer Europalette, lagerbar und transportierbar ist.

Die Erfindung sowie das technische Umfeld werden nachfolgend anhand der Figuren näher erläutert. Es ist darauf hinzuweisen, dass die Figuren eine bevorzugte Ausführungsvariante der Erfindung zeigen, diese jedoch nicht darauf beschränkt ist. Dabei sind gleiche Bauteile in den Figuren mit denselben Bezugszeichen versehen. Es zeigen beispielhaft und schematisch:
- Fig. 1:: eine Dusche in einer perspektivischen Darstellung;
- Fig. 2:: eine Installationsvorrichtung für die Dusche in einer perspektivischen Darstellung;
- Fig. 3:: die Installationsvorrichtung in einer Frontansicht.

Fig. 1 zeigt eine Dusche 2 in einer perspektivischen Darstellung. Die Dusche 2 umfasst eine Installationsvorrichtung 1, von dem in Fig. 1 nur eine Brause 6 sichtbar ist. Die Brause 6 ist oberhalb eines Bodens 19 der Dusche 2 in einer Brausehöhe 20 angeordnet. Über die Brause 6, bei der es sich hier um eine Kopfbrause handelt, ist bei der Benutzung der Dusche 2 eine Flüssigkeit abgebbar.

Fig. 2 zeigt die Installationsvorrichtung 1 in einer perspektivischen Darstellung. Die Installationsvorrichtung 1 weist einen Montagerahmen 3 auf, der ein unteres Rahmenelement 17 mit einer ersten Höhe 21 und ein oberes Rahmenelement 18 mit einer zweiten Höhe 22 umfasst. Das untere Rahmenelement 17 umfasst ein (vertikales) erstes Metallprofil 23 und ein (vertikales) zweites Metallprofil 24, die über eine (horizontale) erste Traverse 27 miteinander verbunden sind. Das obere Rahmenelement 18 umfasst ein (vertikales) drittes Metallprofil 25 und ein (vertikales) viertes Metallprofil 26, die über eine (horizontale) zweite Traverse 28 miteinander verbunden sind. Die Installationsvorrichtung 1 umfasst einen ersten Fuß 29, der verstellbar in einem ersten unteren längsseitigen Ende 31 des ersten Metallprofils 23 angeordnet ist, und einen zweiten Fuß 30, der verstellbar in einem zweiten unteren längsseitigen Ende 32 des zweiten Metallprofils 24 angeordnet ist. Mithilfe der verstellbaren Füße 29, 30 sind eine Rahmenhöhe 33 des Montagerahmens 3 und die in der Fig. 1 gezeigte Brausehöhe 20 der Brause 5 einstellbar. Der Montagerahmen 3 weist eine Rahmenbreite 34 auf.

Das obere Rahmenelement 18 ist gegenüber dem unteren Rahmenelement 17 (in einem betriebsbereiten Zustand der Installationsvorrichtung 1 und/oder in einer vertikalen Richtung) verstellbar bzw. teleskopierbar. Hierzu weist der Montagerahmen 3 zwei Schienen 35, 36 auf. Die erste Schiene 35 erstreckt sich in ein erstes oberes längsseitiges Ende 37 des ersten Metallprofils 23 des unteren Rahmenelements 17 und in ein drittes unteres längsseitiges Ende 39 des dritten Metallprofils 25 des oberen Rahmenelements 18. Die zweite Schiene 36 erstreckt sich in ein zweites oberes längsseitiges Ende 38 des zweiten Metallprofils 24 des unteren Rahmenelements 17 und in ein viertes unteres längsseitiges Ende 40 des vierten Metallprofils 26 des oberen Rahmenelements 18. Durch die Verstellbarkeit bzw. Teleskopierbarkeit des oberen Rahmenelements 18 gegenüber dem unteren Rahmenelement 17 ist die Rahmenhöhe 33 des Montagerahmens 3 und die in der Fig. 1 gezeigte Brausehöhe 20 der Brause 6 einstellbar.

An der ersten Traverse 27 des unteren Rahmenelements 17 ist eine Steuereinrichtung 4 in Form einer Unterputz-Box befestigt. Die Steuereinrichtung 4 umfasst ein Mischventil, mit dem Kaltwasser und Warmwasser zu Mischwasser mit einer gewünschten Mischwassertemperatur mischbar sind. Mithilfe der verstellbaren Füße 29, 30 ist eine vertikale Höhe 41 der Steuereinrichtung 4 einstellbar. An der zweiten Traverse 28 des oberen Rahmenelements 18 ist ein Befestigungselement 5 in Form einer Unterputz-Brausebox befestigt, mit der die in Fig. 1 gezeigte Brause 6 verschraubbar ist. Die Steuereinrichtung 4 ist über eine erste Flüssigkeitsleitung 8 und eine zweite Flüssigkeitsleitung 9 mit dem Befestigungselement 5 verbunden. Über die erste Flüssigkeitsleitung 8 ist das Mischwasser einem ersten Strahlbildner der in Fig. 1 gezeigten Brause 6 und über die zweite Flüssigkeitsleitung 8 das Mischwasser einem zweiten Strahlbildner der in Fig. 1 gezeigten Brause 6 zuführbar. Die Flüssigkeitsleitungen 8, 9 weisen einen mäanderförmigen Verlauf auf und verlaufen in einer Ebene. Durch die Verstellbarkeit bzw. Teleskopierbarkeit des oberen Rahmenelements 18 gegenüber dem unteren Rahmenelement 17 und den mäanderförmigen Verlauf der Flüssigkeitsleitungen 8, 9 ist ein Abstand 7 zwischen der Steuereinrichtung 4 und dem Befestigungselement 5 einstellbar.

Fig. 3 zeigt die Installationsvorrichtung 1 in einer Frontansicht. Die erste Flüssigkeitsleitung 8 ist mit seinem ersten längsseitigen Leitungsende 13 an der Steuereinrichtung 4 und mit seinem zweiten längsseitigen Leitungsende 14 an dem Befestigungselement 5 befestigt. Die erste Flüssigkeitsleitung 8 weist entlang seines Verlaufs von der Steuereinrichtung 4 zu dem Befestigungselement 5 eine erste Biegung 10.1, eine zweite Biegung 10.2, eine dritte Biegung 10.3, eine vierte Biegung 10.4 und eine fünfte Biegung 10.5 auf. Die Biegungen 10.1, ..., 10.5 sind alternierend in entgegengesetzte Richtungen gekrümmt.

Die erste Flüssigkeitsleitung 8 weist von seinem ersten längsseitigen Leitungsende 13 bis zu der ersten Biegung 10.1 bzw. bis zu einer ersten Querstrebe 42 des unteren Rahmenelements 17 einen ersten Bereich 15 auf, in dem die erste Flüssigkeitsleitung 8 gerade verläuft. Die erste Flüssigkeitsleitung 8 ist an der ersten Querstrebe 42 befestigt. In dem ersten Bereich 15 verläuft die erste Flüssigkeitsleitung 8 parallel zu dem ersten Metallprofil 23 und dem zweiten Metallprofil 24 des unteren Rahmenelements 17. Im betriebsbereiten Zustand der Installationsvorrichtung 1 verläuft die erste Flüssigkeitsleitung 8 in dem ersten Bereich 15 in der vertikalen Richtung.

Die erste Flüssigkeitsleitung 8 weist von seinem zweiten längsseitigen Leitungsende 14 bis zu der fünften Biegung 10.5 bzw. bis zu einer zweiten Querstrebe 43 bis oberen Rahmenelements 18 einen zweiten Bereich 16 auf, in dem die erste Flüssigkeitsleitung 8 gerade verläuft. Die erste Flüssigkeitsleitung 8 ist an der zweiten Querstrebe 43 befestigt. In dem zweiten Bereich 16 verläuft die erste Flüssigkeitsleitung 8 parallel zu dem dritten Metallprofil 25 und dem vierten Metallprofil 26 des oberen Rahmenelements 18. Im betriebsbereiten Zustand der Installationsvorrichtung 1 verläuft die erste Flüssigkeitsleitung 8 in dem zweiten Bereich 16 in der vertikalen Richtung.

Die Biegungen 10.1, ..., 10.5 weisen jeweils einen Biegewinkel 11 und einen Biegeradius 12 auf. Der Biegewinkel 11 der ersten Biegung 10.1 und der Biegewinkel 11 der fünften Biegung 10.5 sind kleiner als die Biegewinkel 11 der zweiten Biegung 10.2, der dritten Biegung 10.3 und der vierten Biegung 10.4. Wird der in Fig. 2 gezeigte Abstand 7 zwischen der Steuereinrichtung 4 und dem Befestigungselement 5 vergrößert, so wird die erste Flüssigkeitsleitung 8 gestreckt bzw. die Biegewinkel 11 verkleinern sich. Wird der in Fig. 2 gezeigte Abstand 7 zwischen der Steuereinrichtung 4 und dem Befestigungselement 5 verkleinert, so wird die erste Flüssigkeitsleitung 8 gestaucht bzw. die Biegewinkel 11 vergrößern sich.

Die zweite Flüssigkeitsleitung 9 entspricht der ersten Flüssigkeitsleitung 8 bzw. der Verlauf der zweiten Flüssigkeitsleitung 9 entspricht dem Verlauf der ersten Flüssigkeitsleitung 8, sodass die Beschreibung der ersten Flüssigkeitsleitung 8 entsprechend auf die zweite Flüssigkeitsleitung 9 übertragbar ist. Die Installationsvorrichtung 1 kann, wie in Fig. 2 und 3 gezeigt, als Komplettsystem vormontiert sein.

Durch die vorliegende Erfindung ist die Brause 6 mit geringem Aufwand in der Dusche 2 anordenbar und ausrichtbar.

### Bezugszeichenliste

- 1: Installationsvorrichtung
- 2: Dusche
- 3: Montagerahmen
- 4: Steuereinrichtung
- 5: Befestigungselement
- 6: Brause
- 7: Abstand
- 8: erste Flüssigkeitsleitung
- 9: zweite Flüssigkeitsleitung
- 10.1, ..., 10.5: Biegung
- 11: Biegewinkel
- 12: Biegeradius
- 13: erstes längsseitiges Leitungsende
- 14: zweites längsseitiges Leitungsende
- 15: erster Bereich
- 16: zweiter Bereich
- 17: unteres Rahmenelement
- 18: oberes Rahmenelement
- 19: Boden
- 20: Brausehöhe
- 21: erste Höhe
- 22: zweite Höhe
- 23: erstes Metallprofil
- 24: zweites Metallprofil
- 25: drittes Metallprofil
- 26: viertes Metallprofil
- 27: erste Traverse
- 28: zweite Traverse
- 29: erster Fuß
- 30: zweiter Fuß
- 31: erstes längsseitiges Ende
- 32: zweites längsseitiges Ende
- 33: Rahmenhöhe
- 34: Rahmenbreite
- 35: erste Schiene
- 36: zweite Schiene
- 37: erstes oberes längsseitiges Ende
- 38: zweites oberes längsseitiges Ende
- 39: drittes unteres längsseitiges Ende
- 40: viertes unteres längsseitiges Ende
- 41: vertikale Höhe
- 42: erste Querstrebe
- 43: zweite Querstrebe

## Patentansprüche

1. Installationsvorrichtung (1) für eine Dusche (2), zumindest aufweisend:
- einen Montagerahmen (3);
- eine Steuereinrichtung (4) zum Steuern einer Flüssigkeit, wobei die Steuereinrichtung (4) an dem Montagerahmen (3) angeordnet ist;
- zumindest ein Befestigungselement (5) für eine Brause (6), wobei das zumindest eine Befestigungselement (5) an dem Montagerahmen (3) angeordnet ist und wobei ein Abstand (7) zwischen dem zumindest einen Befestigungselement (5) und der Steuereinrichtung (4) einstellbar ist; und
- zumindest eine Flüssigkeitsleitung (8, 9), mit der die Flüssigkeit dem zumindest einen Befestigungselement (5) zuführbar ist, wobei die zumindest eine Flüssigkeitsleitung (8, 9) zumindest teilweise einen mäanderförmigen Verlauf aufweist.

2. Installationsvorrichtung (1) nach Patentanspruch 1, wobei die zumindest eine Flüssigkeitsleitung (8, 9) eine Mehrzahl von Biegungen (10.1, ..., 10.5) aufweist, die alternierend in entgegengesetzte Richtungen gekrümmt sind.

3. Installationsvorrichtung (1) nach einem der vorhergehenden Patentansprüche, wobei die zumindest eine Flüssigkeitsleitung (8, 9) zumindest eine Biegung (10.1, ..., 10.5) mit einem Biegewinkel (11) von mindestens 45 ° aufweist.

4. Installationsvorrichtung (1) nach einem der vorhergehenden Patentansprüche, wobei die zumindest eine Flüssigkeitsleitung (8, 9) in Richtung des zumindest einen Befestigungselements (5) eine erste Biegung (10.1) und eine letzte Biegung (10.5) aufweist, deren Biegewinkel (11) kleiner sind als die Biegewinkel (11) der übrigen Biegungen (10.2, 10.3, 10.4) der Flüssigkeitsleitung (8, 9).

5. Installationsvorrichtung (1) nach einem der vorhergehenden Patentansprüche, wobei die zumindest eine Flüssigkeitsleitung (8, 9) zumindest eine Biegung (10.1, ..., 10.5) mit einem Biegeradius (12) von mindestens 50 mm aufweist.

6. Installationsvorrichtung (1) nach einem der vorhergehenden Patentansprüche, wobei die zumindest eine Flüssigkeitsleitung (8, 9) in einer Ebene verläuft.

7. Installationsvorrichtung (1) nach einem der vorhergehenden Patentansprüche, wobei die zumindest eine Flüssigkeitsleitung (8, 9) an einem ersten längsseitigen Leitungsende (13) einen ersten Bereich (15) mit einem geraden Verlauf oder an einem zweiten längsseitigen Leitungsende (14) einen zweiten Bereich (16) mit einem geraden Verlauf aufweist.

8. Installationsvorrichtung (1) nach einem der vorhergehenden Patentansprüche, wobei die zumindest eine Flüssigkeitsleitung (8, 9) eine Isolierung aufweist.

9. Installationsvorrichtung (1) nach einem der vorhergehenden Patentansprüche, wobei die Steuereinrichtung (4) an einem unteren Rahmenelement (17) des Montagerahmens (3) oder das zumindest eine Befestigungselement (5) an einem oberen Rahmenelement (18) des Montagerahmens (3) angeordnet sind.

10. Installationsvorrichtung (1) nach Patentanspruch 9, wobei das untere Rahmenelement (17) eine erste Höhe (21) von maximal 1.200 mm und das obere Rahmenelement (18) eine zweite Höhe (22) von maximal 1.200 mm aufweisen.
